# EUROPÄISCHE PATENTSCHRIFT

(11) **EP 0 014 445 B1**
(45) Veröffentlichungstag und Bekanntmachung des Hinweises auf die Patenterteilung: **26.01.1983**
(21) Anmeldenummer: 80100516.6
(22) Anmeldetag: 01.02.1980
(51) Int. Cl.: D01H 7/18

(54) **Spindel für das Spinnen und bzw. oder Zwirnen auf Ringspinn- und bzw. oder Ringzwirnmaschinen mit reduziertem Fadenballon**
Spindle for spinning or twisting on ring spinning or twisting apparatus, provided with an anti-ballooning device
Broche pour la filature et/ou la torsion sur métier à anneaux, munie d'un réducteur de ballon

(30) Priorität: 02.02.1979 DE 2904015; 31.08.1979 DE 2935276
(43) Veröffentlichungstag der Anmeldung: 20.08.1980
(73) Patentinhaber: Baron Vielhauer von Hohenhau, Siegfried geb. Kartmann, Dipl.-Ing.(FH), D-8923 Lechbruck/Allgäu (DE)
(72) Erfinder: Baron Vielhauer von Hohenhau, Siegfried geb. Kartmann, Dipl.-Ing.(FH), D-8923 Lechbruck/Allgäu (DE)
(74) Vertreter: Wey, Hans-Heinrich, Dipl.-Ing.

## Beschreibung

Die Erfindung betrifft eine Spindel für das Spinnen bzw. Zwirnen von Fäden auf Ringspinn-und bzw. oder Ringzwirnmaschinen mit reduziertem Fadenballon mit einem auf dem Spindelschaft sitzenden Spindelkopf mit den Faden bei seiner Drehung mitnehmenden und von diesem zu übergleitenden Fadenmitnehmern, welche über den von dem über den Spindelkopf laufenden Faden umschriebenen Rotationskörper hinausragen, und gegebenenfalls mit einem unter diesem befindlichen, sich nach unten verjüngenden Kegelkörper.

Nachdem man gefunden hatte, daß es möglich ist, auf Ringspinn- bzw. Ringzwirnmaschinen « ballonlos bzw. richtiger ausgedrückt, mit reduziertem Fadenballon zu spinnen bzw. zu zwirnen, hat es an den verschiedensten Vorschlägen nicht gefehlt, diese Methode zu verbessern, weil sie beträchtliche Vorteile bietet.

Das Hauptproblem beim Spinnen bzw. Zwirnen steht in engem Zusammenhang mit der Fadenspannung sowie mit Fadenspannungsschwankungen bzw. dem Ort, wo diese Fadenspannungen auftreten. Durch sie sind der Steigerung der Leistungsfähigkeit der gebräuchlichen Ringspinn- und -zwirnmaschinen Grenzen gesetzt, deren Erhöhung in jüngerer Zeit praktisch kaum noch gelungen ist, zumindest nicht in einem so bedeutenden Umfang, um mit den in Betracht kommenden Maschinen noch wirtschaftlicher arbeiten zu können.

Mit diesen Problemen steht auch die Frage der Qualität des erhaltenen Erzeugnisses im engen Zusammenhang.

Es wurden bereits Spindeln mit besonders geformten Spindelköpfen bzw. auf den Spindeln aufsetzbaren Fadenführern empfohlen, durch die die Verhältnisse beim Spinnen und Zwirnen ohne oder mit reduziertem Fadenballon verbessert werden sollten, insbesondere hinsichtlich der Fadenspannung zwischen dem Lieferzylinder und dem Kopf.

So sind bereits Spindeln mit Spindelköpfen für Ringspinn- und -zwirnmaschinen bekanntgeworden, bei welchen der Faden mittels an diesen angeordneten Gruppen von Mitnehmern verschiedenster Art schraubenlinienförmig über den Spindelkopf geführt wird. Die Mitnehmer bestehen z.B. aus prismatischen bzw. kegelförmigen, pyramidenähnlichen oder dgl. Vorsprüngen, die in unterschiedlichster Weise am Spindelkopf angeordnet sind. Dabei ist der Spindelkopf zumeist so ausgebildet, daß der von der Fadenführeröse kommende Faden möglichst ungestört und tangential auf entsprechend geformte Flächen des Spindelkopfes aufläuft, welche so abgerundet wie möglich ausgebildet sind, damit der Fadenlauf möglichst wenig gestört werden sollte. Da diese bekannten Vorsprünge am Spindelkopf die Aufgabe haben, den Faden mitzunehmen, sind sie dieser Aufgabe entsprechend ausgebildet und werden auch als Mitnehmer bezeichnet, denn sie sollen den Faden daran hindern, vom Spindelkopf fortzufliegen und einen Ballon zu bilden.

Weiterhin wurde bereits vorgeschlagen, einen Spindelkopf zu verwenden, welcher aus einem im wesentlichen zylindrischen Körper besteht, über den der vom Fadenführer kommende Faden geführt wird und der als wesentliches Merkmal nutartige Einschnitte im Außenmantel aufweist (DE-PS 11 16 584 und DE-PS 1286438). Die in dem zylindrischen Körper des Spindelkopfes angeordneten nutartigen Einschnitte erstrecken sich nach oben bis zur Stirnfläche des Kopfes und endigen unten in der zylindrischen Mantelfläche, unterhalb welcher sich eine nach unten verjüngende Kegelmantelfläche befindet.

Es hat sich nun aber, nachdem die vorgenannten Spindelköpfe, vor allem diejenigen nach der DE-PS 11 16584 und der DE-PS 1286438. in sehr großen Stückzahlen und seit vielen Jahren benutzt werden, herausgestellt, daß diese trotz aller in sie gesetzten und im wesentlichen auch erfüllten Erwartungen noch Wünsche übriglassen, insbesondere hinsichtlich der Qualität der erhaltenen Fäden.

Der Erfindung liegt die Aufgabe zugrunde, die Spindelköpfe der in Betracht kommenden vorbekannten Art noch weiter zu verbessern, um die aufgezeigten Nachteile zu vermeiden und einen möglichst störungsfreien Spin- bzw. Zwirnbetrieb zu gewährleisten, der einwandfreie, qualitativ hochwertige und völlig gleichmäßige Erzeugnisse liefert.

Es ist bekannt, daß beim Spinnen mit Selfaktoren der erhaltene Faden eine außerordentlich gute Gleichmäßigkeit aufweist, was darauf zurückzuführen ist, daß der Faden beim Ausfahren des Wagens infolge der sich drehenden Spindel und des dabei über den Spindel- bzw. Hülsenkopf springenden bzw. diesen überrollenden Fadens in transversale Schwingungen versetzt wird, wodurch eine bessere Orientierung und Ordnung der Fasern im Faden bereits von Beginn seiner Drehung an erreicht wird, die eine Qualitätsverbesserung des Fadens zur Folge hat.

Im Rahmen dieser Erkenntnisse liegt die spezielle Aufgabe des Gegenstandes der Erfindung darin, insbesondere beim Ringspinnen zumindest ähnliche Verhältnisse wie beim Selfaktorspinnen zu schaffen.

Nach umfangreichen Experimenten zur Lösung der vorgenannten Aufgabe wurde überraschenderweise gefunden, daß sich gegenüber den vorbekannten Spindelköpfen beachtliche Verbesserungen erzielen lassen, wenn man in etwa ausgehend von einem Spindelkopf nach der DE-PS 11 16584 bzw. der DE-PS 1286438 diese in der Weise ausbildet, daß die Fadenmitnehmer aus einem am oberen Ende mit einer Abrundung versehenen, im wesentlichen vertikalen zylindrischen Zapfen bestehen, welcher über einen radialen Steg mit einem zentralen zylindrischen Körper verbunden ist, daß die Fadenmitnehmer den zentralen Körper überragen und daß die Oberkante der radialen Verbindungsstege auf der Verbindungslinie von der oberen Stirnfläche des zentralen Körpers zum höchsten Punkt der Fadenmitnehmer liegt.

Bei Versuchen über einen ausreichend bemessenen Zeitraum zwecks Sicherung der erhaltenen Ergebnisse konnte festgestellt werden, daß beim Spinnen bzw. Zwirnen mit erfindungsgemäß ausgebildeten Spindelköpfen bestückten Spindeln der Faden leicht vibrierend läuft, während die Fadenspannung unverändert im günstigsten Bereich liegt, wodurch eine bessere Faserordnung und -dichte im kritischen Bereich erzielt wird und ein Faden erhalten werden kann, der wesentlich gleichmäßiger als bisher ist. Auch konnte festgestellt werden, daß der Drall des Fadens gleichmäßiger und besser geworden ist.

Versuche haben nun aber gezeigt, daß sich hinsichtlich bestimmter Fäden, insbesondere solcher, die sich schwieriger verspinnen bzw. zwirnen lassen, der zuvor beschriebene Spindelkopf noch verbessern läßt, um einen einwandfreien und störungsarmen Betrieb zu gewährleisten.

In weiterer Ausbildung des Gegenstands der Erfindung wird vorgeschlagen, die Spindelköpfe für die in Betracht kommenden Spindeln in der Weise auszubilden, daß die Oberkante der radialen Stege vom Zentrum der oberen Stirnfläche des zentralen zylindrischen Körpers ausgehend nach außen hin zunächst bis zu einem höchsten Punkt ansteigt und dann von diesem aus nach außen hin zum oberen Ende der zylindrischen Zapfen abfällt, wobei der höchste Punkt der Oberkante der raidalen Stege zwischen dem zentralen Körper und den zylindrischen Zapfen liegt.

In den Figuren 1 bis 4 der Zeichnungen ist der gemäß der Erfindung verbesserte Spindelkopf anhand zweier bevorzugter Ausfüh.rungsbeispiele dargestellt, welche nachstehend im einzelnen näher beschrieben sind. Es zeigen :
Figur 1 einen Axialschnitt durch den oberen Teil einer Spindel mit erfindungsgemäß ausgebildetem Spindelkopf, teilweise im Schnitt,
Figur 2 eine Aufsicht auf den Spindelkopf nach Fig. 1,
Figur 3 eine Vorderansicht des oberen Teils einer Spindel mit dem weiterentwickelten, modifizierten Spindelkopf, teilweise im Schnitt, und
Figur4 eine Aufsicht auf den Spindelkopf nach Fig.3.

Wie die Figuren 1 und 2 erkennen lassen, ist auf das obere Ende 11 des Spindeischafts12 der Spindelkopf 13 aufgesetzt, der aus einem unteren, kegelstumpfförmigen Teil 14 und einem oberen Kopfteii15 besteht, an welchem die Fadenmitnehmer 16 angeordnet sind. Die Fadenmitnehmer 16 bestehen aus im wesentlichen vertikalen, zylindrischen Zapfen, die sich von der oberen, größeren Stirnfläche 17 des unteren Kopfteils 14 nach oben erstrecken und ein oberes, ebenes, kuppelförmiges oder kegelförmiges Kopfende 18 aufweisen. Die Fadenmitnehmer 16 sind mittels radialer Stege 19 mit einem zentralen, zylindrischen Körper 20 verbunden, dessen oberen horizontale Stirnfläche 21 axial tiefer liegt als die höchsten Punkte 22 der Kopfenden 18 der Fadenmitnehmer 16. Die Oberkante 23 der Stege 19 liegt auf der Verbindungslinie zwischen der Stirnfläche 21 des zentralen Körpers und dem höchsten Punkt 22 der Kopfenden 18 der Fadenmitnehmer 16 und steigt von innen nach außen unter einem Winkel a gegenüber einer Horizontalebene an. Im Spindelkopf 13 befindet sich eine axiale Bohrung 24 für die Aufnahme des Bolzens 25, mit welchen der Spindelkopf 13 auf dem Spindelschaft 12 befestigt ist.

Wie aus den Figuren 3 und 4 hervorgeht, ist bei dem zweiten Ausführungsbeispiel auf das obere Ende 11' des Spindelschafts 12' der Spindelkopf 13' aufgesetzt, der aus einem unteren, kegelstumpfförmigen Teil 14' und einem oberen Kopfteil 15' besteht, an welchem die Fadenmitnehmer 16' angeordnet sind. Die Fadenmitnehmer 16' bestehen aus im wesentlichen senkrechten, zylindrischen Zapfen, die sich von der oberen, größeren Stirnfläche 17' des unteren Kopfteils 14' nach oben erstrecken und ein oberes, mit einer Abrundung versehenes Ende 18' aufweisen. Die Fadenmitnehmer 16' sind mit radialen Stegen 19' mit einem zentralen, zylindrischen Körper 20' verbunden, dessen obere waagerechte Stirnfläche 21' tiefer liegt als die höchsten Punkte 22' der Oberkanten 23' der Stege 19', welche von dem inneren Rand der oberen Stirnfläche21' aus radial nach außen zu zunächst unter einem Winkel a ansteigen, um nach dem höchsten Punkt 22' unter einem Winkel β nach außen zu abzufallen. Der höchste Punkt 22' der Oberkante 23' der Stege 19' liegt zwischen dem zentralen Körper 20' und den außen befindlichen, aus zylindrischen Zapfen bestehenden Fadenmitnehmern 16'. Im Spindelkopf 13' befindet sich eine axiale Bohrung 24' für die Aufnahme des Bolzens 25', mit welchen der Spindelkopf 13' auf dem Spindelschaft 12' befestigt ist.

## Patentansprüche

1. Spindel für das Spinnen bzw. Zwirnen von Fäden auf Ringspinn- und bzw. oder Ringzwirnmaschinen mit reduziertem Fadenballon, mit einem auf dem Spindelschaft sitzenden Spindelkopf mit den Faden bei seiner Drehnung mitnehmenden und von diesem zu übergleitenden Fadenmitnehmern, welche über den von dem über den Spindelkopf laufenden Faden umschriebenen Rotationskörper hinausragen, und gegebenenfalls mit einem unter diesen befindlichen, sich nach unten verjüngenden Kegelkörper, dadurch gekennzeichnet, daß die Fadenmitnehmer (16) aus einem am oberen Ende (18) mit einer Abrundung versehenen, im wesentlichen vertikalen zylindrischen Zapfen bestehen, welcher über einen radialen Steg (19) mit einem zentralen zylindrischen Körper (20) verbunden ist, daß die Fadenmitnehmer (16) den zentralen Körper (20) überragen und daß die Oberkante (23) der radialen Verbindungsstege (19) auf der Verbindungslinie von der oberen Stirnfläche (21) des zentralen Körpers (20) zum höchsten Punkt (22) der Fadenmitnehmer (i6") liegt.

2. Spindel für das Spinnen bzw. Zwirnen von Fäden auf Ringspinn- und bzw. oder Ringzwirnmaschinen mit reduziertem Fadenballon, mit einem auf dem Spindelschaft sitzenden Spindelkopf mit den Faden bei seiner Drehung mitnehmenden und von diesem zu übergleitenden, an einem zentralen zylindrischen Körper angeordneten und über diesen hinausragenden Fadenmitnehmern und mit gegebenenfalls einem unter diesen befindlichen, sich nach unten verjüngenden Kegelkörper, dadurch gekennzeichnet, daß die Fadenmitnehmer (16') aus einem am oberen Ende abgerundeten, im wesentlichen vertikalen zylindrischen Zapfen bestehen, welcher über einen radialen Steg (19') mit dem zentralen zylindrischen Körper (20') verbunden ist, daß die Oberkante (23') der radialen Stege (19') vom Zentrum der oberen Stirnfläche (21') des zentralen zylindrischen Körpers (20') ausgehend nach außen hin zunächst bis zu einem höchsten Punkt (22') ansteigt und dann von diesem aus nach außen hin zum oberen Ende (18') der zylindrischen Zapfen (16') abfällt, wobei der höchste Punkt (22') der Oberkante (23') der radialen Stege (19') zwischen dem zentralen Körper (20') und den zylindrischen Zapfen (16') liegt.

## Claims

1. Spindle for the spinning or twisting of threads on a ring spinning and/or ring twisting machine with reduced thread ballooning, with a spindle head seated on the spindle shaft, said spindle head having thread catchers picking up the thread upon rotation thereof and said thread slipping over said thread catchers, which project over the rotation body described by the thread running over the spindle head, and possibly with a downwards tapered conical body situated thereunder, characterized in that the thread catchers (16) consist of a substantially vertical cylindrical pin rounded off at the top end (18), said pin being connected to a central cylindrical body (20) via a radial connecting piece (19), that the thread catchers (16) project over the central body (20) and that the top edge (23) of the radial connecting pieces (19) lies on the connection line from the top end surface (21) of the central body (20) to the highest point (22) of the thread catchers (16).

2. Spindle for spinning or twisting threads on ring spinning and/or ring twisting machines with reduced thread ballooning, with a spindle head seated on the spindle shaft, said spindle head having thread catchers picking up the thread upon rotation thereof, said thread slipping over the thread catchers and said catchers being arranged on and projecting over a central cylindrical body, and possibly with a downwards tapered conical body situated thereunder, characterized in that the thread catchers (16') consist of a substantially vertical, cylindrical pin rounded off at the upper end, said pin being connected with the central cylindrical body (20') via a radial connecting piece (19'), that the top edge (23') of the radial connecting pieces (19') first rises in an outward direction from the center of the top end surface (21') of the central cylindrical body (20') to a top point (22') and then falls from this point in an outward direction to the top end (18') of the cylindrical pins (16'), wherein the top point (22') of the top edge (23') of the radial connecting pieces (19') lies between the central body (20') and the cylindrical pins (16').

## Revendications

1. Broche pour le filage et/ou le retordage de fils sur des métiers continus à filer et/ou à retordre à anneau avec un ballon de fil réduit, comportant un nez de broche qui est monté sur la tige de broche et comporte des organes d'entraînement qui entraînent le fil lors de sa rotation et sur lesquels celui-ci doit glisser, et qui font saillie par rapport au solide de révolution que décrit le fil passant sur le nez de broche, et comportant éventuellement un corps conique qui se rétrécit vers le bas et qui se trouve sous ledit nez de broche, caractérisée en ce que les organes d'entraînement (16) du fil sont constitués chacun par une broche cylindrique sensiblement verticale, munie d'un arrondi à l'extrémité supérieure (18), qui est couplée à un corps cylindrique central (20) par l'intermédiaire d'une branche radiale (19), que les organes d'entraînement (16) dépassent du corps central (20), et que le bord supérieur (23) des branches de couplage radiales (19) se trouve sur la ligne reliant la surface frontale supérieure (21) du corps central (20) au point le plus élevé (22) des organes d'entraînement (16) du fil.

2. Broche pour le filage et/ou le retordage de fils sur des métiers continus à filer et/ou à retordre à anneau avec un ballon de fil réduit, comportant un nez de broche qui est monté sur la tige de broche et comporte des organes d'entraînement du fil qui entraînent le fil lors de la rotation et sur lesquels celui-ci doit glisser, et qui sont disposés sur un corps cylindrique central et font saillie au-dessus de celui-ci, et comportant éventuellement un corps conique qui se rétrécit vers le bas et qui se trouve sous ledit nez de broche, caractérisée en ce que les organes d'entraînement (16') du fil sont constitués par une broche cylindrique sensiblement verticale, arrondie à l'extrémité supérieure, qui est couplée au corps cylindrique central (20') par l'intermédiaire d'une branche radiale (19'), que le bord supérieur (23') des branches radiales (19') remonte tout d'abord vers l'extérieur à partir du centre de la surface frontale supérieure (21') du corps cylindrique central (20') jusqu'à un point culminant (22') puis, à partir de celui-ci, redescend vers l'extérieur jusqu'à l'extrémité supérieure (18') de la broche cylindrique (16'), le point culminant (22') du bord supérieur (23') des branches radiales (19') se trouvant entre le corps central (20') et la broche cylindrique (16').
